# FASCICULE DE BREVET EUROPEEN

(11) **EP 3 083 423 B1**
(45) Date de publication et mention de la délivrance du brevet: **29.11.2017**
(21) Numéro de dépôt: 14803180.0
(22) Date de dépôt: 27.10.2014
(51) Int. Cl.: B65D 21/02, B65D 1/02

(54) **RÉCIPIENT COMPRENANT UN FOND MUNI D'UNE VOÛTE ÉVOLUTIVE**
BEHÄLTER MIT EINEM BODEN MIT EINEM VERÄNDERLICHEN BOGEN
CONTAINER COMPRISING A BOTTOM PROVIDED WITH A VARYING ARCH

(30) Priorité: 17.12.2013 FR 1362745
(43) Date de publication de la demande: 26.10.2016
(73) Titulaire: Sidel Participations, 76930 Octeville-sur-Mer (FR)
(72) Inventeur: BOUKOBZA, Michel, F-76930 Octeville sur Mer (FR); PROTAIS, Pierrick, F-76930 Octeville Sur Mer (FR)
(74) Mandataire: Siloret, Patrick
(86) Numéro de dépôt international: PCT/FR2014/052731
(87) Numéro de publication internationale: WO 2015/092172

(56) Documents cités:
- FR-A1- 2 983 840

## Description

L'invention a trait aux récipients dont le fond comporte une assise annulaire définissant un périmètre de pose, à contour polygonal formé d'une pluralité de côtés et de sommets, et un pion central ayant une paroi latérale globalement tronconique de révolution autour de l'axe principal et qui se raccorde au reste du fond par un congé de raccordement.

Des récipients présentant une telle structure sont réalisés pour répondre à des impératifs techniques ou esthétiques. Parmi les récipients de ce type, répondant à des impératifs techniques, on trouve des récipients empilables, ces derniers étant conformés pour pouvoir être empilés les uns sur les autres et munis à cet effet d'un fond et d'un col sensiblement complémentaires de manière que le col d'un récipient sous-jacent puisse venir s'insérer dans un creux ménagé dans le fond d'un récipient identique supérieur, le fond de celui-ci reposant sur une épaule du récipient sous-jacent.

Pour permettre un tel empilement, le fond de chaque récipient est muni d'une assise annulaire définissant un plan de pose complémentaire d'une face périphérique d'appui définie sur l'épaule d'un récipient sous-jacent, et d'un pion central destiné à accueillir le col du récipient sous-jacent.

L'empilement des récipients soumet ceux-ci à d'importants efforts de compression axiale qui peuvent induire des déformations par flambage, susceptibles de provoquer un écroulement de la pile. L'expérience montre que les récipients à section polygonale (typiquement carrée ou rectangulaire) offrent une meilleure résistance au flambage que les récipients à section circulaire (ou ovale). On tend donc à privilégier la section polygonale pour la fabrication des récipients empilables. Dans le présent contexte, les termes « polygone » et « polygonal » ne renvoient pas seulement à une géométrie parfaite (purement mathématique et théorique) dans laquelle les côtés du polygone sont des segments de droite et ses sommets des points, mais recouvre également des géométries approchées dans lesquelles les sommets du polygone sont arrondis, et dans lesquelles les côtés peuvent être courbes (typiquement sous forme d'arcs de cercle). En pratique, il va de soi que seules les géométries approchées ont cours, compte tenu de difficultés qu'il y aurait à former correctement un récipient à géométrie polygonale parfaite.

On peut trouver une illustration d'un récipient empilable à section carrée (selon la terminologie définie ci-dessus) dans la demande FR 2 983 840 ou son équivalent international WO 2013/088006. Ce récipient présente les caractéristiques techniques du préambule de la revendication 1 annexée. Ce récipient donne globalement satisfaction mais demeure perfectible : des défauts de planéité ont en effet été constatés de manière répétée dans le plan de pose. Ces défauts de planéité, qui peuvent nuire à la stabilité du récipient, semblent résulter de difficultés pour la matière à correctement prendre l'empreinte du moule dans certaines zones du fond. Des prises d'empreinte imparfaites ont surtout été constatées dans les récipients à section polygonale de faible capacité (typiquement 0,5 I), essentiellement sur les sections du plan de pose s'étendant sur les côtés du polygone. Ce phénomène trouve sans aucun doute sa cause dans l'asymétrie de révolution du récipient, puisque les récipients symétriques n'ont généralement pas de défaut de planéité du plan de pose.

Une solution pour tenter d'améliorer la prise d'empreinte des fonds de récipients à section polygonale consiste à utiliser des moules de soufflage dont le fond de moule ou une partie de celui-ci est déplacée en direction du col du récipient (sa partie opposée au fond) pendant les étapes de formage afin de favoriser la prise d'empreinte du fond de récipient. L'étape de déplacement, qui permet d'accompagner la matière du fond de récipient lors du déplacement du fond de moule, est appelée "boxage" et les récipients ainsi obtenus sont nommés récipients à "fond boxé". On a toutefois constaté que si le boxage apporte une certaine amélioration, il n'en demeure pas moins que, dans certains cas, la planéité du plan de pose n'est pas parfaite.

Une solution pour résoudre ce problème consisterait à modifier la forme du récipient pour le rendre symétrique de révolution. Mais, comme nous l'avons vu, cette solution ne satisferait pas aux contraintes propres à l'empilage, qui donnent la préférence à une section polygonale (typiquement carrée ou rectangulaire). En outre, quand bien même, pour certains types de récipients (y compris pour certains récipients empilables), une section symétrique de révolution est acceptable, le fait de pouvoir obtenir des récipients de section polygonale avec de bonnes prises d'empreinte ouvre indéniablement des perspectives en termes de créativité.

Un objectif est par conséquent de proposer un récipient à section polygonale, dont le fond procure une bonne facilité de formage (également dénommée soufflabilité), afin d'obtenir un plan de pose convenable, et qui offre par ailleurs une bonne résistance mécanique aux efforts dus à la compression verticale, notamment en cas de superposition ou d'empilement.

A cet effet, il est proposé un récipient en matière plastique, comprenant un corps à section polygonale qui s'étend suivant un axe principal, une épaule qui s'étend dans le prolongement du corps d'un côté supérieur, un col qui s'étend dans le prolongement de l'épaule, et un fond qui s'étend dans le prolongement du corps d'un côté inférieur, ledit fond comprenant :
- une assise annulaire définissant un périmètre de pose, à contour polygonal formé d'une pluralité de côtés et de sommets, sensiblement perpendiculaire à l'axe principal ;
- un pion central ayant une paroi latérale globalement tronconique de révolution autour de l'axe principal et qui se raccorde au reste du fond par un congé de raccordement qui présente un rayon variable en révolution autour de l'axe principal du récipient, ce rayon présentant une valeur minimale dans tout secteur délimité par un sommet du périmètre de pose, et une valeur maximale dans tout secteur délimité par un côté du périmètre de pose.

Ce récipient procure à la fois une bonne soufflabilité et une bonne résistance mécanique aux efforts de compression générés par une superposition ou un empilement. En particulier, il a été constaté que le plan de pose ne souffre pas de défauts de planéité mesurables, en particulier pour les récipients de faible capacité (notamment 0,5 I).

Diverses caractéristiques supplémentaires peuvent être prévues, seules ou combinées :
- le rayon du congé de raccordement présente sa valeur maximale dans tout plan bissecteur à un côté du périmètre de pose ;
- le rayon du congé de raccordement présente sa valeur minimale dans tout plan bissecteur à un sommet du périmètre de pose ;
- le rayon du congé de raccordement est continûment variable entre sa valeur minimale et sa valeur maximale ;
- la valeur maximale et la valeur minimale du rayon du congé de raccordement sont dans un rapport compris entre 2 et 3 ;
- la valeur maximale et la valeur minimale du rayon du congé de raccordement sont dans un rapport d'environ 2,5 ;
- le périmètre de pose présente un contour carré comprenant quatre côtés et quatre sommets ;
- le rayon du congé de raccordement présente quatre valeurs maximales au droit des côtés, et quatre valeurs minimales au droit des sommets ;
- le rayon du congé de raccordement présente des variations sinusoïdales en révolution autour de l'axe principal ;
- l'épaule comprend, sous le col, une portée tronconique et, à sa jonction avec le corps, une face périphérique d'appui, à contour polygonal, complémentaire au périmètre de pose défini par l'assise annulaire, sensiblement perpendiculaire à l'axe principal.

D'autres objets et avantages apparaîtront à la lumière de la description de modes de réalisation, faite ci-après en référence aux dessins annexés dans lesquels :
- la figure 1 est une vue en perspective de dessous, montrant, de manière réaliste, un récipient à section polygonale ;
- la figure 2 est une vue de détail réaliste montrant, à échelle élargie, le fond du récipient de la figure 1 ; pour une meilleure compréhension des formes du fond, on a tracé certains traits marquant la courbure des surfaces de celui-ci ; en outre, pour matérialiser le périmètre de pose, on a rempli celui-ci par un motif en nid d'abeille, et pour matérialiser le congé de raccordement du pion central, on a rempli celui-ci par un motif à pointillés ;
- la figure 3 est une en plan de dessous, réaliste, du fond de la figure 2, sur laquelle le périmètre de pose et le congé de raccordement du pion central sont également remplis, respectivement par un motif en nid d'abeille et par un motif à pointillés ;
- la figure 4 est une vue en coupe aplatie du fond de la figure 3, suivant la ligne de coupe brisée IV-IV, qui montre par ailleurs l'épaule d'un récipient sur lequel le fond de la figure 3 serait empilé ;
- les figures 5 et 6 sont des vues de détail du fond, à échelle agrandie, selon les encarts rectangulaires V et VI tracés sur la figure 4 ;
- la figure 7 est un diagramme illustrant les variations du rayon du congé de raccordement du pion au reste du fond, en fonction de l'angle entre le demi-plan de mesure et un demi-plan de référence centré sur un côté du périmètre de pose, sur une révolution complète autour de l'axe du récipient.

Sur la figure 1 est représenté un récipient 1 formé par soufflage ou étirage soufflage à partir d'une préforme en matière thermoplastique telle que PET (polyéthylène téréphtalate). Ce récipient 1, en l'espèce une bouteille, est typiquement d'une capacité de 0,5 I mais cette capacité n'est pas limitative et pourrait être supérieure, par exemple de 1,5 I.

Le récipient **1** comprend un corps **2** qui s'étend suivant un axe **X** principal. Le corps **2** est de section transversale (c'est-à-dire perpendiculairement l'axe **X** principal) polygonale. Les termes « polygone » et « polygonal » ont, dans la présente demande, une acception large et ne sont pas limités à la stricte définition mathématique d'une géométrie fermée constituée de segments de droite (formant les côtés du polygone), jointifs par leurs extrémités (formant les sommets ponctuels du polygone), mais couvrent des géométries approchées dans lesquelles les côtés peuvent être courbes (par exemple sous forme d'arcs de cercle), et les sommets arrondis. Selon cette définition du polygone, la section transversale du récipient illustré sur les figures (cf. notamment la figure 3) peut être qualifiée de carrée.

Les côtés du polygone formé par la section transversale du corps **2** n'ont pas nécessairement la même longueur d'arc, et les angles aux sommets ne sont pas nécessairement constants. En d'autres termes, le polygone n'est pas nécessairement régulier. De même, le nombre de côtés (égal au nombre de sommets) peut être indifféremment pair ou impair. En l'espèce, dans la réalisation carrée illustrée, ce nombre est pair, égal à 4.

Le corps **2** se prolonge, d'un côté inférieur, par un fond **3,** et, d'un côté supérieur opposé au fond **3,** par une épaule **4** elle-même prolongée par un col **5** définissant un buvant. Le col **5** est agencé (par exemple fileté) pour permettre la fixation amovible d'un bouchon **6.**

L'épaule **4** forme une transition entre le col **5** et le corps **2.** L'épaule **4** comprend, sous le col **5,** une portée **7** tronconique. Comme illustré sur la figure 4, la portée **7** tronconique n'est pas directement jointive avec le corps **2,** l'épaule **4** comprenant une face **8** périphérique qui, dans le cas d'un récipient empilable, est une face d'appui à contour polygonal (au sens général indiqué ci-dessus) similaire à celui de la section du corps **2.** En l'espèce, ce contour est donc carré.

Cette face **8** périphérique d'appui s'étend sensiblement dans un plan transversal à partir d'une extrémité supérieure du corps **2,** jusqu'à un bord interne formant jonction avec la portée **7** tronconique. Selon un mode de réalisation préféré, illustré sur la figure 4, la face **8** périphérique d'appui n'est pas exactement plane mais forme une légère dépouille (d'un angle de quelques degrés).

Comme cela est visible sur la figure 4, le fond **3** peut être conformé pour accueillir la partie supérieure (épaule **4** et col **5**) d'un récipient **1** identique sous-jacent, de manière à permettre l'empilement des récipients **1.** Plus précisément, le fond **3** est partiellement conformé de manière complémentaire à l'épaule **4,** de sorte à permettre l'empilement par simple insertion de l'épaule **4** du récipient **1** sous-jacent dans le fond **3** du récipient **1** supérieur.

Ainsi, dans un tel cas de récipient empilable, le fond **3** comprend, en premier lieu, une assise **9** annulaire qui s'étend dans le prolongement du corps **2** et définit un périmètre **10** de pose complémentaire de la face **8** périphérique d'appui de l'épaule **4.**

Le périmètre **10** de pose est une bande de matière de largeur faible par rapport à l'extension transversale hors tout du fond **3.** Pour faciliter l'emboîtement sur la face **8** périphérique d'appui du récipient **1** sous-jacent, le périmètre **10** de pose n'est pas exactement plan mais présente, par rapport à un plan transversal, une légère contre-dépouille, comme illustré sur la figure 4.

Comme illustré sur les figures 2 et 3, applicables à des récipients empilables ou non, le périmètre **10** de pose présente un contour polygonal similaire à celui du récipient **1.** En l'espèce, ce contour est carré (au sens indiqué plus haut). Le périmètre **10** de pose comprend une pluralité de côtés **11,** droits ou courbes (comme dans l'exemple illustré), et autant de zones sommitales (ci-après plus simplement dénommées sommets) **12** où se rejoignent les côtés. Comme on le voit bien sur les figures 2 et 3, où le périmètre **10** de pose est matérialisé par un motif à nid d'abeille, les sommets **12** sont arrondis (on comprend donc qu'ils ne sont pas ponctuels mais présentent une certaine longueur d'arc).

Plus précisément, on a matérialisé les côtés **11** du périmètre **10** de pose par un motif à nid d'abeille relativement lâche, et les sommets **12** par un motif à nid d'abeille plus dense. Les traits de jonction entre les côtés **11** et les sommets **12** sont fournis à titre indicatif, et sont invisibles sur le récipient matériel.

Dans l'exemple illustré, où le périmètre **10** de pose est régulier (il s'agit en l'espèce d'un carré), ce périmètre **10** est invariant par rotation autour de l'axe **X** principal d'un angle de $\frac{2 π}{N} ,$ où N est le nombre de côtés (ou de sommets) du polygone. Par conséquent, les propriétés géométriques de chaque côté **11** sont transposables aux autres côtés **11,** de même que les propriétés géométriques de chaque sommet **12** sont transposables aux autres sommets **12.**

On s'intéresse par conséquent à un unique paire côté **11** - sommet **12,** et l'on note P1 et P2 les deux demi-plans sécants sur l'axe X principal et encadrant le sommet **12,** et P3 le demi-plan s'étendant à partir de l'axe X principal et encadrant, avec le plan P2, le côté **11.** Les plans P1 et P2 définissent ainsi ensemble un premier secteur S1 de l'espace délimité par le sommet **12** (en d'autres termes, s'appuyant sur les extrémités du sommet **12** aux jonctions avec les côtés **11** adjacents), et les plans P2 et P3 définissent ensemble un deuxième secteur S2 de l'espace, adjacent au premier secteur S1, et délimité par le côté **11** (en d'autres termes, s'appuyant sur les extrémités du côté **11** aux jonctions avec les sommets **12** adjacents).

L'assise **9** annulaire définit par ailleurs une joue **13** annulaire qui s'étend en contre-dépouille à partir d'un bord intérieur du périmètre **10** de pose, et est sensiblement complémentaire à la portée **7** tronconique du récipient **1** sous-jacent, au voisinage de la jonction de la portée **7** tronconique et de la face **8** périphérique d'appui.

Le fond **3** comprend, en deuxième lieu, une partie **14** centrale qui s'étend à partir de l'assise **9** - et plus précisément à partir d'un bord **15** intérieur de la joue **13,** en direction de l'axe **X** principal.

Comme on le voit sur les figures 2 et 3, la partie **14** centrale est en deux parties, et comprend :
- un pion **16** central ayant une paroi **17** latérale globalement tronconique de révolution autour de l'axe X principal (avec un angle de conicité compris entre 10° et 20°, et de préférence d'environ 12°), ce pion **16** étant conformé et dimensionné pour englober complètement le col **5** bouché du récipient **1** sous-jacent,
- une voûte **18** complémentaire, au moins en partie, de la portée **7** tronconique de l'épaule **4** du récipient **1** sous-jacent, cette voûte **18** s'étendant à partir de la joue **13** en direction de l'axe **X** principal.

La paroi **17** latérale du pion **16** est qualifiée de « globalement » tronconique dans la mesure où la paroi **17** pourrait être nervurée tout en présentant, à son sommet, une largeur plus étroite qu'à sa base.

Le pion **16** se raccorde au reste du fond **3** par un congé **19** de raccordement dont on note R le rayon, mesuré dans tout plan demi-plan P axial (c'est-à-dire tout demi-plan s'étendant à partir de l'axe **X** principal). On désigne par P0 un demi-plan axial de référence s'étendant à partir de l'axe X principal et passant par le milieu de l'un des côtés **11** (situé à droite sur les figures 2 et 3). Par ailleurs, on note A l'angle entre tout plan P quelconque et le plan P0, mesuré dans la direction trigonométrique (ou antihoraire) autour de l'axe X principal.

Comme on le voit sur les figures 2 et 3, ainsi que sur les figures 5 et 6, le rayon R du congé **19** est variable en révolution autour de l'axe X principal, c'est-à-dire que le rayon R est une fonction variable de A.

En particulier, le rayon R présente :
- une valeur Rm minimale dans le premier secteur S1 délimité par le sommet **12** (ou dans tout secteur équivalent délimité par un sommet **12** quelconque du périmètre **10** de pose),
- une valeur RM maximale dans le deuxième secteur S2 délimité par le côté **11** (ou dans tout secteur équivalent délimité par un côté **11** quelconque du périmètre **10** de pose).

Par définition, la valeur RM maximale du rayon R est strictement supérieure à sa valeur Rm minimale : $RM > Rm$

Selon un mode de réalisation particulier illustré sur les figures, où le récipient **1** présente des symétries planes (par rapport à des plans axiaux passant par les milieux des côtés **11** ou par les milieux des sommets **12**), c'est-à-dire que le polygone formé par la section du récipient (ou par le périmètre de pose) est régulier, la valeur Rm minimale est mesurée dans le plan bissecteur de tout secteur S1 délimité par un sommet **12,** et la valeur RM maximale est mesurée dans le plan bissecteur de tout secteur S2 délimité par un côté **11.**

Ainsi, dans l'exemple illustré sur les figures, où le périmètre **10** de pose (comme la section du corps **2**) présente une forme carrée, le rayon R du congé **19** passe par quatre valeurs Rm minimales (au droit des sommets **12,** c'est-à-dire dans les plans bissecteurs des sommets **12**), et quatre valeurs RM maximales (au droit des côtés **11,** c'est-à-dire dans les plans bissecteurs de tout côté **11**).

Il découle de cette variabilité du rayon R une meilleure soufflabilité du fond **3,** c'est-à-dire une plus grande facilité - et une meilleure qualité - de formage du fond **3.** En effet, la valeur relativement importante du rayon RM au droit des côtés **11** permet, dans tout secteur S2, de minimiser la quantité de matière nécessaire au formage. Compte tenu de la relative étroitesse du volume défini entre le pion **16** et le corps **2** dans le récipient **1** (surtout lorsque celui-ci est de faible capacité - typiquement 0,5 I), il en résulte un meilleur fluage de la matière vers l'assise **9** en raison de la plus grande quantité de matière dévolue à la formation du congé **19** et, en définitive, une meilleure planéité du périmètre **10** de pose.

Selon un mode de réalisation préféré, le rayon R est continûment variable entre sa valeur Rm minimale et sa valeur RM maximale. On a tracé sur le diagramme de la figure 7 une courbe illustrant les variations du rayon R sur une révolution complète autour de l'axe X principal, l'angle A (mesuré en radians) variant ainsi entre la valeur nulle et 2*π*. On voit que, compte tenu de la définition arbitraire de l'angle nul (dans le plan bissecteur d'un côté **11**) le rayon R présente sa valeur Rm minimale aux angles $A = \frac{π}{4} ,$ $A = \frac{3 π}{4} ,$ $A = \frac{5 π}{4} ,$ $A = \frac{7 π}{4} ,$ et sa valeur 4 4 4 4 RM maximale aux angles *A* = 0, $A = \frac{π}{2} ,$ *A* = π et $A = \frac{2 π}{3} .$

On notera que, dans l'exemple illustré, le rayon R présente des variations sinusoïdales (au moins en approximation) en révolution autour de l'axe X principal (c'est-à-dire en fonction de l'angle A).

Par ailleurs, la valeur RM maximale et la valeur Rm minimale du rayon R sont de préférence dans un rapport compris entre 2 et 3 : $2 \leq \frac{RM}{Rm} \leq 3$

Dans le mode de réalisation illustré, ce rapport est de 2,5 environ : $\frac{RM}{Rm} ≅ 2 , 5$

Comme on le voit sur les figures, et en particulier sur les figures 2 et 3, l'extension radiale de la voûte **18,** mesurée dans un plan transversal (perpendiculaire à l'axe X principal) varie de manière inverse au rayon R du congé **19.** Ainsi, l'extension radiale de la voûte **18** est maximale dans le plan bissecteur à tout sommet **12** et minimale dans le plan bissecteur à tout côté **11.** Dans certain cas (comme dans l'exemple illustré), il se peut que l'extension radiale de la voûte **18** soit nulle ou voisine de la valeur nulle, dans le plan bissecteur à tout côté **11.** En d'autres termes, dans cette réalisation, la paroi **17** latérale du pion **16** se raccorde directement, via le congé **19,** à l'assise **9,** et plus précisément à la joue **13.** Dans ce cas, la voûte **18** n'est pas, à proprement parler, unitaire, mais formée par un ensemble de portions réparties angulairement autour de l'axe X principal et centrées sur les plans bissecteurs des sommets **12.** Cette conception ne nuit pas à la stabilité du récipient. En particulier, dans la réalisation carrée illustrée, la voûte **18** localisée au niveau des sommets **12** permet d'assurer un appui suffisant sur la portée **7** tronconique du récipient **1** sous-jacent.

Lorsque, comme cela est représenté sur la figure 4, le récipient **1** est empilé sur un récipient **1** sous-jacent, l'épaule **4** du récipient **1** sous-jacent venant s'insérer dans le fond **3** du récipient 1 supérieur :
- le col **5** du récipient sous-jacent (bouchon **6** compris) vient se loger dans le pion **16** du récipient **1** supérieur ;
- le périmètre **10** de pose du récipient **1** supérieur vient s'appliquer contre la face **8** périphérique d'appui annulaire du récipient **1** sous-jacent ;
- le bord externe de la portée **7** tronconique du récipient **1** sous-jacent vient s'emboîter dans la joue **13** du récipient **1** supérieur ;
- la voûte **18** du récipient **1** supérieur vient s'appliquer contre la portée **7** tronconique du récipient **1** sous-jacent.

Comme nous l'avons vu, il résulte de la variabilité du rayon R, et en particulier de la valeur Rm minimale au droit des sommets **12,** qu'une moins grande quantité de matière est nécessaire pour la formation de l'assise **9** dans les côtés du polygone, au bénéfice d'une meilleure soufflabilité du récipient **1.** En particulier, il en découle une meilleure formation du périmètre **10** de pose, et donc une meilleure stabilité du récipient **1,** notamment lors de son empilement où les efforts de compression exercés sur un récipient sous-jacent peuvent être mieux répartis.

## Revendications

1. Récipient **(1)** en matière plastique, comprenant un corps **(2)** à section polygonale qui s'étend suivant un axe **(X)** principal, une épaule **(4)** qui s'étend dans le prolongement du corps **(2)** d'un côté supérieur, un col **(5)** qui s'étend dans le prolongement de l'épaule **(4),** et un fond **(3)** qui s'étend dans le prolongement du corps **(2)** d'un côté inférieur, ledit fond **(3)** comprenant :
- une assise **(9)** annulaire définissant un périmètre **(10)** de pose, à contour polygonal formé d'une pluralité de côtés et de sommets, sensiblement perpendiculaire à l'axe **(X)** principal ;
- un pion **(16)** central ayant une paroi **(17)** latérale globalement tronconique de révolution autour de l'axe **(X)** principal et qui se raccorde au reste du fond **(3)** par un congé **(19)** de raccordement,
ce récipient étant **caractérisé en ce que** le congé **(19)** de raccordement présente un rayon **(R)** variable en révolution autour de l'axe **(X)** principal du récipient **(1),** ce rayon **(R)** présentant une valeur **(Rm)** minimale dans tout secteur **(S1)** délimité par un sommet **(12)** du périmètre **(10)** de pose, et une valeur **(RM)** maximale dans tout secteur **(S2)** délimité par un côté **(11)** du périmètre **(10)** de pose.

2. Récipient selon la revendication 1, **caractérisé en ce que** le rayon **(R)** du congé **(19)** de raccordement présente sa valeur **(RM)** maximale dans tout plan bissecteur à un côté **(11)** du périmètre de pose.

3. Récipient selon la revendication 1 ou la revendication 2, **caractérisé en ce que** le rayon **(R)** du congé **(19)** de raccordement présente sa valeur **(Rm)** minimale dans tout plan bissecteur à un sommet **(12)** du périmètre **(10)** de pose.

4. Récipient selon l'une des revendications précédentes, **caractérisé en ce que** le rayon **(R)** du congé **(19)** de raccordement est continûment variable entre sa valeur **(Rm)** minimale et sa valeur **(RM)** maximale.

5. Récipient selon l'une des revendications précédentes, **caractérisé en ce que** la valeur **(RM)** maximale et la valeur **(Rm)** minimale du rayon **(R)** du congé de raccordement sont dans un rapport compris entre 2 et 3.

6. Récipient selon l'une des revendications précédentes, **caractérisé en ce que** la valeur **(RM)** maximale et la valeur **(Rm)** minimale du rayon **(R)** du congé de raccordement sont dans un rapport d'environ 2,5.

7. Récipient selon l'une des revendications précédentes, **caractérisé en ce que** le périmètre **(10)** de pose présente un contour carré comprenant quatre côtés **(11)** et quatre sommets **(12).**

8. Récipient selon la revendication 7, **caractérisé en ce que** le rayon **(R)** du congé **(19)** de raccordement présente quatre valeurs **(RM)** maximales au droit des côtés **(11),** et quatre valeurs **(Rm)** minimales au droit des sommets **(12).**

9. Récipient selon l'une des revendications précédentes, **caractérisé en ce que** le rayon **(R)** du congé **(19)** de raccordement présente des variations sinusoïdales en révolution autour de l'axe **(X)** principal.

10. Récipient selon l'une des revendications précédentes, **caractérisé en ce que** l'épaule **(4)** comprend, sous le col **(5),** une portée **(7)** tronconique et, à sa jonction avec le corps **(2),** une face **(8)** périphérique d'appui, à contour polygonal, complémentaire au périmètre **(10)** de pose défini par l'assise **(9)** annulaire, sensiblement perpendiculaire à l'axe **(X)** principal.

## Patentansprüche

1. Behälter (1) aus Kunststoff, umfassend einen Körper (2) mit polygonalem Querschnitt, der sich entlang einer Hauptachse (X) erstreckt, eine Schulter (4), die sich in der Fortsetzung des Körpers (2) von einer oberen Seite erstreckt, einen Hals (5), der sich in der Fortsetzung der Schulter (4) erstreckt und einen Boden (3), der sich in der Fortsetzung des Körpers (2) von einer unteren Seite erstreckt, der Boden (3) umfassend:
- eine ringförmige Grundlage (9), die einen Abstellumfang (10) definiert, die eine polygonale Kontur aufweist, die aus mehreren Seiten und Scheitelpunkten gebildet ist, die im Wesentlichen senkrecht zu der Hauptachse (X) ist;
- einen mittleren Abschnitt (16), der eine Seitenwand (17) aufweist, der allgemein kegelstumpfförmig im Umlauf um die Hauptachse (X) ist und durch eine Verbindungskehle (19) mit dem Rest des Bodens (3) verbunden ist,
wobei dieser Behälter **dadurch gekennzeichnet ist, dass** die Verbindungskehle (19) einen variablen Radius (R) im Umlauf um die Hauptachse (X) des Behälters (1) aufweist, wobei dieser Radius (R) einen Minimalwert (Rm) in jedem Sektor (S1), der durch einen Scheitelpunkt (12) des Abstellumfangs (10) begrenzt ist, und einen Maximalwert (RM) in jedem Sektor (S2), der durch eine Seite (11) des Abstellumfangs (10) begrenzt ist, aufweist.

2. Behälter nach Anspruch 1, **dadurch gekennzeichnet, dass** der Radius (R) der Verbindungskehle (19) seinen Maximalwert (RM) in jeder halbierenden Ebene auf einer Seite (11) des Abstellumfangs aufweist.

3. Behälter nach Anspruch 1 oder 2, **dadurch gekennzeichnet, dass** der Radius (R) der Verbindungskehle (19) seinen Minimalwert (Rm) in jeder halbierenden Ebene auf einem Scheitelpunkt (12) des Abstellumfangs (10) aufweist.

4. Behälter nach einem der vorhergehenden Ansprüche, **dadurch gekennzeichnet, dass** der Radius (R) der Verbindungskehle (19) zwischen seinem Minimalwert (Rm) und seinem Maximalwert (RM) durchgehend variabel ist.

5. Behälter nach einem der vorhergehenden Ansprüche, **dadurch gekennzeichnet, dass** sich der Maximalwert (RM) und der Minimalwert (Rm) des Radius (R) der Verbindungskehle in einem Verhältnis zwischen 2 und 3 befinden.

6. Behälter nach einem der vorhergehenden Ansprüche, **dadurch gekennzeichnet, dass** sich der Maximalwert (RM) und der Minimalwert (Rm) des Radius (R) der Verbindungskehle in einem Verhältnis von ungefähr 2,5 befinden.

7. Behälter nach einem der vorhergehenden Ansprüche, **dadurch gekennzeichnet, dass** der Abstellumfang (10) eine quadratische Kontur mit vier Seiten (11) und vier Scheitelpunkten (12) aufweist.

8. Behälter nach Anspruch 7, **dadurch gekennzeichnet, dass** der Radius (R) der Verbindungskehle (19) vier Maximalwerte (RM) bei den Seiten (11) und vier Minimalwerte (Rm) bei den Scheitelpunkten (12) aufweist.

9. Behälter nach einem der vorhergehenden Ansprüche, **dadurch gekennzeichnet, dass** der Radius (R) der Verbindungskehle (19) sinusförmige Änderungen im Umlauf um die Hauptachse (X) aufweist.

10. Behälter nach einem der vorhergehenden Ansprüche, **dadurch gekennzeichnet, dass** die Schulter (4) unter dem Hals (5) eine kegelstumpfförmige Auflagefläche (7) und an dessen Verbindung zum Körper (2) eine Auflageumfangsfläche (8) mit polygonaler Kontur umfasst, die den Abstellumfang (10) ergänzt, der durch die ringförmige Grundlage (9) definiert ist, die im Wesentlichen senkrecht zu der Hauptachse (X) verläuft.

## Claims

1. Plastic container **(1)** comprising a body **(2)** of polygonal cross section which extends along a main axis **(X),** a shoulder **(4)** which extends in the continuation of the body **(2)** on an upper side, a neck **(5)** which extends in the continuation of the shoulder **(4),** and a bottom **(3)** which extends in the continuation of the body **(2)** on a lower side, said bottom **(3)** comprising:
- an annular seat **(9)** defining a standing perimeter **(10),** with a polygonal contour formed by a plurality of sides and apexes, which is substantially perpendicular to the main axis **(X);**
- a central socket **(16)** having a lateral wall **(17)** which is in the overall form of a truncated cone of revolution about the main axis **(X)** and is connected to the rest of the bottom **(3)** by a connection fillet (**19**) ,
this container being **characterized in that** the connection fillet **(19)** has a variable radius **(R)** in revolution about the main axis **(X)** of the container **(1),** this radius **(R)** having a minimum value **(Rm)** in any sector **(S1)** delimited by an apex **(12)** of the standing perimeter **(10)** and a maximum value **(RM)** in any sector **(S2)** delimited by a side **(11)** of the standing perimeter **(10).**

2. Container according to Claim 1, **characterized in that** the radius **(R)** of the connection fillet **(19)** has its maximum value **(RM)** in any bisecting plane at a side **(11)** of the standing perimeter.

3. Container according to Claim 1 or Claim 2, **characterized in that** the radius **(R)** of the connection fillet **(19)** has its minimum value **(Rm)** in any bisecting plane at an apex **(12)** of the standing perimeter **(10).**

4. Container according to one of the preceding claims, **characterized in that** the radius **(R)** of the connection fillet **(19)** is continuously variable between its minimum value **(Rm)** and its maximum value **(RM).**

5. Container according to one of the preceding claims, **characterized in that** the maximum value **(RM)** and the minimum value **(Rm)** of the radius **(R)** of the connection fillet are in a ratio of between 2 and 3.

6. Container according to one of the preceding claims, **characterized in that** the maximum value **(RM)** and the minimum value **(Rm)** of the radius **(R)** of the connection fillet are in a ratio of approximately 2.5.

7. Container according to one of the preceding claims, **characterized in that** the standing perimeter **(10)** has a square contour comprising four sides **(11)** and four apexes **(12)** .

8. Container according to Claim 7, **characterized in that** the radius **(R)** of the connection fillet **(19)** has four maximum values **(RM)** in line with the sides **(11),** and four minimum values **(Rm)** in line with the apexes **(12).**

9. Container according to one of the preceding claims, **characterized in that** the radius **(R)** of the connection fillet **(19)** has sinusoidal variations in revolution about the main axis (**X**).

10. Container according to one of the preceding claims, **characterized in that** the shoulder **(4)** comprises, below the neck **(5),** a frustoconical bearing surface **(7)** and, at its junction with the body **(2),** a peripheral supporting face **(8),** with a polygonal contour, complementary to the standing perimeter **(10)** defined by the annular seat (9), which is substantially perpendicular to the main axis **(X).**
